# EUROPÄISCHE PATENTSCHRIFT

(11) **EP 0 408 614 B1**
(45) Veröffentlichungstag und Bekanntmachung des Hinweises auf die Patenterteilung: **06.05.1992**
(21) Anmeldenummer: 89903697.4
(22) Anmeldetag: 25.03.1989
(51) Int. Cl.: E06B 3/48

(54) **RAHMENPROFIL MIT EINSATZPROFIL**
FRAME PROFILE WITH INSERT PROFILE
CADRE PROFILE AVEC INSERTION PROFILEE

(30) Priorität: 31.03.1988 DE 8804368 U
(43) Veröffentlichungstag der Anmeldung: 23.01.1991
(73) Patentinhaber: Mühle, Manfred, D-4972 Löhne 2 (DE)
(72) Erfinder: Mühle, Manfred, D-4972 Löhne 2 (DE)
(74) Vertreter: Hentzschel, Hans-Jürgen, Dipl.-Ing.
(86) Internationale Anmeldenummer: DE8900194
(87) Internationale Veröffentlichungsnummer: WO8909321

(56) Entgegenhaltungen:
- DE-A- 1 813 632
- DE-A- 2 915 255
- DE-U- 8 108 780
- FR-A- 2 020 169
- FR-A- 2 162 748
- GB-A- 2 190 418
- US-A- 3 090 085

## Beschreibung

Die Erfindung betrifft ein Rahmenprofil mit einem Einsatzprofil, das sich mit einer Auflagefläche auf dem Rahmenprofil abstützt und ein in eine C-förmige Rahmenprofillängsnut hineinragendes Fußteil besitzt, wobei dieses Fußteil mit einer im wesentlichen rechtwinklig zur Auflagefläche des Einsatzprofiles gerichteten Stoßfläche an einem ersten hinterschnittenen Nutbegrenzungssteg der Rahmenprofillängsnut anliegt und mit einer Rastleiste mittels dieser zugeordneter, sie an ihrem Einschubende mindestens teilweise umschließender elastischer Halter die freie Kante eines dem ersten Nutbegrenzungssteg gegenüberstehenden zweiten hinterschnittenen Nutbegrenzungssteges der Rahmenprofillängsnut lösbar untergreift.

Ein Rahmenprofil dieser Art ist der DE-PS 15 09 900 zu entnehmen. Der dort gezeigte zweiflügelig gestaltete elastische Halter besitzt eine in der Glasaufnahme des Rahmenprofils zur Anlage kommende Grundplatte, von der aus sich seitlich nach oben hin ein unter Vorspannung in eine Längsnut des Einsatzprofils eingreifender Ausleger erstreckt. Dabei soll gemäß der Beschreibung der DE-PS 15 09 900 die Grundplatte zur Unterstützung der Glasscheibe dienen und insofern deren Metallberührung verhindern.

Wie die praktische Anwendung des bekannten elastischen Halters inzwischen ergeben hat, stört aber sein schräg nach oben ausgerichteter Ausleger die Verglasungsarbeiten so stark, daß er sich nicht wie beabsichtigt vor dem Anbringen der Verglasung, sondern erst hinterher in die C-Nut des Rahmenprofils einsetzen läßt. Damit verliert der Halter einesteils die ihm zugedachte unterstützende Wirkung der Glasscheibe und macht es andererseits sogar erforderlich, ihn nach dem Verglasen in umständlicher Handhabung unter die Glasscheibe zu schieben, um ihn im Rahmenprofil festlegen zu können. Das bedeutet außerdem bei vormontierten Einsatzprofilen, daß alle Halter zu Beginn der Verglasungsarbeiten zunächst wieder aus dem Rahmenprofil entfernt werden müssen, was die Gefahr ihres Verlorengehens auf der Baustelle in sich birgt sowie zusätzliche Montagearbeiten ergibt.

Zum Stand der Technik ist ferner die aus der DE-OS 29 15 255 hervorgehende Profilanordnung zu erwähnen. Bei dieser wird in eine hinterschnittene Nut eines Rahmenprofils ein umlaufendes elastisches Profil eingesetzt, in das ein vorspringender Teil einer Falzleiste eingreift und dadurch in der Nut gehalten ist.

Ein solches im gesamten Rahmenprofil umlaufendes elastisches Profil stellt nicht nur zum Unterschied von einzelnen Haltern einen größeren Materialaufwand dar, sondern erschwert auch die Montage der Falzleiste, weil es ihr einen erheblichen Widerstand entgegensetzt. Insofern ist dieses umlaufende elastische Profil mit den der Erfindung zugrunde liegenden einzelnen elastischen Haltern nicht zu vergleichen.

Hinsichtlich der bei dem erstgenannten Rahmenprofil aufgetretenen Nachteile ist es die Aufgabe der Erfindung, ein Rahmenprofil verfügbar zu machen, bei dem die elastischen Halter zur Vermeidung von Behinderungen der Verglasungsarbeiten statt dem Rahmenprofil dessen Einsatzprofil zugeordnet sind und sich somit im daran festgeklemmten Zustand problemlos mit diesem zusammen in das Rahmenprofil einsetzen oder bedarfsweise daraus entfernen lassen. Hierdurch ist auch erreicht, daß sie stets in der fertigungsseitig vorgegebenen richtigen Stückzahl sowie Anordnung Verwendung finden, was wiederum den erforderlichen festen Sitz des Einsatzprofils im Rahmenprofil gewährleistet. Darüber hinaus soll sich der für die elastischen Halter notwendige Materialbedarf merklich verringern.

Die zur Lösung der gestellten Aufgabe vorgeschlagene Konstruktion wird von den Ansprüchen gekennzeichnet. Dementsprechend sind dem Hauptmerkmal des neu entwickelten Rahmenprofils zufolge die elastischen Halter in eine im Fußteil längs verlaufende Rastnut eingesetzt und weisen oberseitig der Rastleiste an sie angeformte, sich unter Vorspannung an der freien Kante des zweiten hinterschnittenen Nutbegrenzungssteges abstützende Federzungen auf. Weiterbildungen der Erfindung dienen noch dazu, den Anmeldungsgegenstand in seiner Wirkungsweise sowie montagemäßig zu vervollkommnen.

Ausführungsbeispiele des Anmeldungsgegenstandes sind in den Fig. 1 und 2 der Zeichnungen an Profilquerschnitten dargestellt und werden nachfolgend beschrieben.

Wie aus den Abbildungen hervorgeht, ist das Rahmenprofil 1 jeweils mit einem Einsatzprofil 2 ausgestattet. Dieses Einsatzprofil 2 ist zum Halten einer Isolierglasscheibe 3 bestimmt, wozu zwischen seinen freien Schenkel 4 wie auch zwischen den freien Schenkel 5 des Rahmenprofils 1 und der Isolierglasscheibe 3 Dichtungsprofile 6 und 7 eingefügt sind. Außerdem ist die Isolierglasscheibe 3 mit Holzunterlagen 8 gegenüber dem Rahmenprofil 1 verkeilt.

Zur Befestigung des Einsatzprofiles 2 am Rahmenprofil 1 stützt sich dieses einerseits mit einer Anlagefläche 9 auf dem ersten hinterschnittenen Nutbegrenzungssteg 10 einer C-förmigen Rahmenprofillängsnut 11 ab und weist andererseits ein in die Rahmenprofillängsnut 11 hineinragendes Fußteil 12 auf. Letzteres liegt mit einer rechtwinklig zur Auflagefläche 9 gerichteten Stoßfläche 13 am ersten hinterschnittenen Nutbegrenzungssteg 10 der Rahmenprofillängsnut 11 an und untergreift weiterhin mit einer Rastleiste 14 die freie Kante 15 des dem ersten Nutbegrenzungssteg 10 gegenüberstehenden zweiten Nutbegrenzungssteges 16.

Um das Fußteil 12 des Einsatzprofiles 2 lösbar in der Rahmenprofïllängsnut 11 zu verankern, sind in eine auf seiner Unterseite längs verlaufende Rastnut 17 vorzugsweise aus Kunststoff gefertigte elastische Halter 18 mit einem Rastwulst 19 eingesetzt. Von diesen elastischen Haltern 18 wird die Rastleiste 14 des Fußteiles 12 an ihrem Einschubende umschlossen, und oberseitig der Rastleiste 14 an sie angeformte Federzungen 20 stützen sich unter Vorspannung an der freien Kante 15 des zweiten hinterschnittenen Nutbegrenzungssteges 16 ab. Dadurch wird das Fußteil 12 nach dem Einführen in die Rahmenprofillängsnut 11 mit seiner Stoßfläche 13 gegen die Anlagekante 21 des ersten Nutbegrenzungssteges 10 gedrückt und kann sich nach dem anschließend erfolgenden Einfügen des Dichtungsprofiles 6 nicht wieder von selbst daraus lösen. Als zusätzliche Sicherung dienen darüber hinaus in Fig. 1 Verriegelungszapfen 22, die sich von der Rastwulst 19 der elastischen Halter 18 aus unter die Anlagekante 21 erstrecken. Statt dessen gehen im Falle der Fig. 2 im Bereich der Stirnfläche 25 der elastischen Halter 18 von deren Unterseite Klemmfortsätze 28 aus, die mit einem am Nutgrund 23 der Rahmenprofillängsnut 11 verlaufenden Widerlager 29 federnd in Eingriff gelangen. Dabei kann das Widerlager 29 entweder in der gezeigten Weise erhaben oder auch vertieft als Rille ausgeführt sein.

Hinsichtlich einer besseren Führung des Fußteiles 12 beim Einsetzen in die Rahmenprofillängsnut 11 sind die elastischen Halter 18 mit zum Nutgrund 23 der Rahmenprofillängsnut 11 gerichteten Anschlagnocken 24 versehen, deren Abstand von der dem zweiten Nutbegrenzungssteg 16 zugewandten Stirnfläche 25 der elastischen Halter 18 nur wenig kleiner als das Öffnungsmaß der Rahmenprofillängsnut 11 ist. Damit wird es möglich, das Einsatzprofil 2 zu Beginn seines Einbaus zunächst so auf dem ersten Nutbegrenzungssteg 10 abzusetzen, daß die Anschlagnocken 24 gegen dessen Anlagekante 21 stoßen. Anschließend wird das Einsatzprofil 2 geringfügig zur Isolierglasscheibe 3 hin gekippt und kann nun mit den die Rastleiste 14 des Fußteiles 12 umschließenden elastischen Haltern 18 unter die freie Kante 15 des zweiten Nutbegrenzungssteges 16 gleiten. Dieser Vorgang läßt sich ferner dadurch unterstützen, daß der erste Nutbegrenzungssteg 10 eine in der Einschubrichtung des Fußteiles 12 in die Rahmenprofillängsnut 11 geneigte Kopfschräge 26 aufweist. Wenn diese Kopfschräge 26 wie bei dem zur Beschreibung gelangten Rahmenprofil 1 außerdem noch Abtreppungen 27 erhält, kommt es bereits während des Einschubvorganges zu aufeinanderfolgenden vorläufigen Verspannungen des Fußteiles 12 in der Rahmenprofillängsnut 11, was die Montagearbeiten ebenfalls erleichtert.

## Patentansprüche

1. Rahmenprofil mit einem Einsatzprofil, das sich mit einer Auflagefläche (9) auf dem Rahmenprofil (1) abstützt und ein in eine C-förmige Rahmenprofillängsnut (11) hineinragendes Fußteil (12) besitzt, wobei dieses Fußteil (12) mit einer im wesentlichen rechtwinklig zur Auflagefläche (9) des Einsatzprofiles (2) gerichteten Stoßfläche (13) an einem ersten hinterschnittenen Nutbegrenzungssteg (10) der Rahmenprofillängsnut (11) anliegt und mit einer Rastleiste (14) mittels dieser zugeordneter, sie an ihrem Einschubende mindestens teilweise umschließender elastischer Halter (18) die freie Kante (15) eines dem ersten Nutbegrenzungssteg (10) gegenüberstehenden zweiten hinterschnittenen Nutbegrenzungssteges (16) der Rahmenprofillängsnut (11) lösbar untergreift, dadurch gekennzeichnet, daß die elastischen Halter (18) in eine im Fußteil (12) längs verlaufende Rastnut (17) eingesetzt sind und oberseitig der Rastleiste (14) an sie angeformte, sich unter Vorspannung an der freien Kante (15) des zweiten hinterschnittenen Nutbegrenzungssteges (16) abstützende Federzungen (20) aufweisen.

2. Rahmenprofil nach Anspruch 1, dadurch gekennzeichnet, daß sich die einen Rastwulst (19) der elastischen Halter (18) aufnehmende Rastnut (17) auf der Unterseite des Fußteiles (12) befindet.

3. Rahmenprofil nach Anspruch 2, dadurch gekennzeichnet, daß sich von der Rastwulst (19) der elastischen Halter (18) aus Verriegelungszapfen (22) unter die zur Abstützung des Fußteiles (12) dienende Anlagekante (21) des ersten Nutbegrenzungssteges (10) erstrecken.

4. Rahmenprofil nach einem der Ansprüche 1 bis 3, dadurch gekennzeichnet, daß die elastischen Halter (18) mit zum Nutgrund (23) der Rahmenprofillängsnut (11) gerichteten Anschlagnocken (24) ausgerüstet sind, deren Abstand von der dem zweiten Nutbegrenzungssteg (16) zugewandten Stirnfläche (25) der elastischen Halter (18) nur wenig kleiner als das Öffnungsmaß der Rahmenprofillängsnut (11) ist.

5. Rahmenprofil nach einem der Ansprüche 1 bis 4, dadurch gekennzeichnet, daß von der Unterseite, insbesondere im Bereich der Stirnfläche (25) der elastischen Halter (18), ausgehende Klemmfortsätze (28) mit einem am Nutgrund (23) der Rahmenprofillängsnut (11) verlaufenden Widerlager (29) federnd in Eingriff gelangen.

6. Rahmenprofil nach einem der vorhergehenden Ansprüche, dadurch gekennzeichnet, daß der erste Nutbegrenzungssteg (10) mit einer in der Einschubrichtung des Fußteiles (12) in die Rahmenprofillängsnut (11) geneigten Kopfschräge (26) und diese Kopfschräge (26) mit Abtreppungen (27) versehen ist.

## Claims

1. Frame profile with an insert profile, which is supported on the frame profile (1) by a bearing surface (9) and possesses a foot part (12) projecting into a C-shaped longitudinal groove (11) of the frame profile, wherein this foot part (12) lies by an abutting surface (13), which is oriented substantially at right angles to the bearing surface (9) of the insert profile (2), at a first undercut groove-limiting web (10) of the frame profile (11) and releasably engages by a detent strip (14), by means of resilient retainers (18) associated therewith and at least partially enclosing it at its insertion end, under the free edge (15) of a second undercut groove-limiting web (16), which stands opposite the first groove-limiting web (10), of the longitudinal groove (11) of the frame profile, characterised thereby that the resilient retainers (18) are inserted into a detent groove (17), which extends longitudinally in the foot part (12), and at the upper side of the detent strip (14) have spring tongues (20) which are shaped-on and are supported under pre-stress at the free edge (15) of the second undercut groove-limiting web (16).

2. Frame profile according to claim 1, characterised thereby that the detent groove (17) receiving a detent protrusion (19) of the resilient retainers (18) is disposed on the underside of the foot part (12).

3. Frame profile according to claim 2, characterised thereby that locking spigots (22) extend out from the detent protrusion (19) of the resilient retainers (18) under the bearing edge (21), serving for the support of the foot part (12), of the first groove-limiting web (10).

4. Frame profile according to one of the claims 1 to 3, characterised thereby that the resilient retainers (18) are equipped with abutment dogs (24), which are oriented towards the groove base (23) of the longitudinal groove (11) of the frame profile and the spacing of which form the end face (25) of the resilient retainers (18) facing towards the second groove-limiting web (16) is only slightly smaller than the opening dimension of the longitudinal groove (11) of the frame profile.

5. Frame profile according to one of the claims 1 to 4, characterised thereby that wedging projections (28), which extend from the underside, especially in the region of the end face (25), of the resilient retainers (18), get into resilient engagement with a counterbearing (29) along the groove base (23) of the longitudinal groove (11) of the frame profile.

6. Frame profile according to one of the preceding claims, characterised thereby that the first groove-limiting web (10) is provided with an angle head (26) inclined in the direction of insertion of the foot part (12) into the longitudinal groove (11) of the frame profile and this angle head (26) is provided with steps (27).

## Revendications

1. Cadre profilé, comportant un profilé d'insertion, qui s'appuie au moyen d'une surface d'appui (9) sur le cadre profilé (1) et possède une pièce de pied (12) pénétrant dans une rainure longitudinale en C (11) du cadre profilé, étant entendu que cette pièce de pied (12), comportant une surface de butée (13) dirigée essentiellement perpendiculairement à la surface d'appui (9) du profilé d'insertion (2), vient en appui contre une première nervure (10) en contre-dépouille délimitant la rainure longitudinale (11) du cadre profilé et, avec une réglette de blocage (14), au moyen de crampons élastiques (18) associés à celle-ci et l'enveloppant, en partie au moins, à son extrémité insérée, reprend par dessous, de façon démontable, l'arète libre (15) d'une deuxième nervure (16) en contre-dépouille délimitant la rainure longitudinale (11) du cadre profilé, située en face de la première nervure (10) délimitant la rainure (11) du cadre profilé, caractérisé en ce que les crampons élastiques (18) sont introduits dans une rainure de blocage (17) s'étendant longitudinalement dans la pièce de pied (12), et présentent, sur la face supérieure de la réglette de blocage (14), des lames de ressort (20) de forme adaptée à cette dernière, et prenant appui, avec une précontrainte, sur l'arète libre (15) de la deuxième nervure (16) en contre-dépouille délimitant la rainure longitudinale (11) du cadre profilé.

2. Cadre profilé suivant la revendication 1, caractérisé en ce que la rainure de blocage (17) recevant un talon de blocage (19) des crampons élastiques (18) se trouve sur la face inférieure de la pièce de pied (12).

3. Cadre profilé suivant la revendication 2, caractérisé en ce que des ergots de verrouillage (22) s'étendent, depuis le talon de blocage (19) des crampons élastiques (18), sous l'arète d'appui (21) de la première nervure (10) délimitant la rainure longitudinale, cette arète servant d'appui pour la pièce de pied (12).

4. Cadre profilé suivant l'une quelconque des revendications 1 à 3, caractérisé en ce que les crampons élastiques (18) sont équipés de bossages de butée (24) tournés vers le fond (23) de la rainure longitudinale (11) du cadre profilé, leur distance depuis la surface frontale (25) des crampons élastiques (18), tournée vers la deuxième nervure (16) délimitant la rainure longitudinale, étant un peu plus petite que la dimension de l'ouverture de la rainure longitudinale (11) du cadre profilé.

5. Cadre profilé suivant l'une quelconque des revendications 1 à 4, caractérisé en ce que, depuis la face inférieure, en particulier dans la zone de la surface frontale (25) des crampons élastiques (18), des prolongements (28), dépassant des crampons, viennent en prise élastique avec une butée (29) s'étendant sur le fond (23) de la rainure longitudinale (11) du cadre profilé.

6. Cadre profilé suivant l'une quelconque des revendications précédentes, caractérisé en ce que la première nervure (10) délimitant la rainure longitudinale est équipée d'une tête oblique (26) et que cette tête oblique (26) est munie de gradins (27).
